# EUROPÄISCHE PATENTSCHRIFT

(11) **EP 0 496 921 B1**
(45) Veröffentlichungstag und Bekanntmachung des Hinweises auf die Patenterteilung: **12.04.1995**
(21) Anmeldenummer: 91101298.7
(22) Anmeldetag: 31.01.1991
(51) Int. Cl.: F21V 5/02

(54) **Leuchte**
Lamp
Lampe

(43) Veröffentlichungstag der Anmeldung: 05.08.1992
(73) Patentinhaber: SIEMENS AKTIENGESELLSCHAFT, 80333 München (DE)
(72) Erfinder: Perizonius, Eckart, Dr., W-8220 Traunstein (DE); Rotter, Michael, Dipl.-Ing., W-8221 Seebruck (DE)

(56) Entgegenhaltungen:
- DE-A- 3 911 140
- US-A- 2 525 315
- US-A- 4 450 509
- US-A- 4 937 715

## Beschreibung

Die Erfindung bezieht sich auf eine Leuchte gemäß dem Oberbegriff des Patentanspruches 1.

An Leuchten, insbesondere Langfeldleuchten, wie sie für die Innenbeleuchtung von Räumen, beispielsweise Arbeitsräume, in großer Vielfalt zur Anwendung kommen, werden oftmals größere Anforderungen hinsichtlich Blendfreiheit gestellt. Dies drückt sich dadurch aus, daß innerhalb eines Winkelbereiches zwischen 60° und 90° die Blendwirkung der Leuchte praktisch gleich Null sein muß. Diese Bedingung läßt sich ohne weiteres nur dann einhalten, wenn das Verhältnis von Höhe der Achse der Leuchtstofflampe über der Lichtaustrittsöffnung des Gehäuses zur Breite der Gehäuseöffnung unter Berücksichtigung des Lampendurchmessers einen vorgegebenen Wert überschreitet. Können diese Abmessungen nicht eingehalten werden, beispielsweise weil eine gewünschte Gehäuseform oder aber auch die Einbautiefe einer solchen Langfeldleuchte in eine Decke hierfür nicht ausreichend ist, dann müssen besondere Maßnahmen getroffen werden, um im vorgegebenen Winkelbereich zwischen 60° und 90° keine Blendwirkung zu haben. Aus DE-A1-36 43 369 ist es bekannt, bei solchen Leuchten zu beiden Seiten unterhalb der Leuchtstofflampe ein streifenförmiges Lichtleitelement vorzusehen, das entweder ein Spiegelstreifen oder aber ein streifenförmiges Lichtumlenkelement aus transparentem Werkstoff, beispielsweise in Form einer Prismenplatte, sein kann. Diese Ablenkmaßnahmen sind relativ aufwendig, da sie außer den zusätzliche Bauteile darstellenden Lichtleitelementen auch noch spezielle Halterungen im Gehäuse erforderlich machen.

So ist aus US-A-2,525,315 eine Deckenleuchte für einen Eisenbahnwagen bekannt. Wegen dieses Anwendungsfalles gelten besondere Beleuchtungsbedingungen. So soll das Licht insbesondere gegen die Decke des Wagens und ebenso in Richtung der Sitze abgestrahlt werden. In bezug auf den Erfindungsgegenstand lehrt die bekannte Lösung, ein linsenförmiges Leuchtenabdeckglas zu verwenden, dessen nach innen gerichtete, der Lichtquelle zugewandte Oberfläche sowohl in seitlichen Randbereichen als auch in der Umgebung der Leuchtenmittelachse longitudinal ausgerichtete prismatische Erhebungen aufweist. Diese Ausgestaltung des Leuchtenabdeckglases soll dazu dienen, von der Lichtquelle in Richtung auf diese prismatischen Flächen abgestrahltes Licht zu streuen, um einerseits die Decke in der Leuchtenumgebung durch seitlichen Lichtaustritt über die Randbereiche aufzuhellen und andererseits die Leuchtdichte im Leuchtenzentrum zu verringern.

Der Erfindung liegt die Aufgabe zugrunde, für eine Leuchte geringer Bauhöhe der einleitend beschriebenen Art, bei der die die Lichtaustrittsöffnung darstellende Gehäuseöffnung mit einer Abdeckplatte aus transparentem Material verschlossen ist, eine weitere Lösung für eine blendfreie Ausführung der Leuchte im Winkelbereich zwischen 60° und 90° anzugeben, die keine spezielle lichtleitende Eigenschaften aufweisende Bauteile innerhalb des Gehäuses benötigt.

Bei einer Leuchte der eingangs genannten Art wird diese Aufgabe gemäß der Erfindung durch die im Kennzeichen des Patentanspruches 1 angegebenen Merkmale gelöst.

Der Erfindung liegt die Erkenntnis zugrunde, daß sich die für die gewünschten Blendfreiheit der Leuchte erforderlichen Lichtleitelemente in einfacher und vorteilhafter Weise dadurch in die Abdeckplatte integrieren lassen, daß diese mit eine prismatische Profilierung aufweisenden Randstreifen versehen wird. Die prismatische Profilierung besteht hierbei aus einer größeren Anzahl von zueinander parallelen Prismen mit kleinen Öffnungswinkeln in den Grenzen von 25° bis 60°, mit der sich die gewünschte Blendfreiheit der Leuchte im Bereich zwischen 60° und 90° praktisch ohne Lichtverluste, d. h. ohne wesentliche Verschlechterung des Leuchtenbetriebswirkungsgrades, in hervorragender Weise herbeifuhren läßt.

Zwar ist es bereits aus US-A-4,667,275 für die indirekte Beleuchtung eines Raumes bekannt, Langfeldleuchten mit einem Gehäuse aus zwei Halbschalen vorzusehen, von denen die eine Halbschale zum Durchtritt des Lampenlichtes aus transparentem Material besteht. Die transparente Halbschale ist dabei auf der Außenseite in den Krümmungsbereichen mit einer prismatischen Profilierung versehen. Diese prismatische Profilierung hat die Aufgabe, die mit dieser Leuchte angestrahlte Decke auch in den Randbereichen gleichmäßig aufzuhellen. Abgesehen davon, daß sich bei einer solchen indirekten Leuchte das Problem unerwünschter Blendwirkungen überhaupt nicht stellt, ist die hier vorgegebene Gestaltung der prismatisch profilierten Bereiche der transparenten Halbschale für eine gewünschte Blendungsbegrenzung völlig ungeeignet.

Die Leuchte nach den Merkmalen des Anspruchs 1 wird in außerordentlich vorteilhafter Weise durch die Merkmale des Anspruchs 4 weitergebildet. Durch die zusätzliche prismatische Profilierung des Mittenbereiches der Abdeckplatte aus wenigen zueinander parallelen Prismen mit großem Öffnungswinkel in den Grenzen von 75° bis 125° läßt sich ein tiefer Einzug im Winkelbereich um 0° erreichen, damit sind die CRF-Werte (Contrast Rendition Factor) erheblich zu verbessern.

Vorteilhafte Ausgestaltungen des Gegenstandes der Erfindung einschließlich seiner Weiterbildung sind in den weiteren Ansprüchen 2, 3, 5 bis 10 angegeben.

Ausführungsbeispiele der Erfindung werden im folgenden anhand der Zeichnung näher erläutert, dabei zeigen:
- Fig. 1: die schematische Darstellung einer einlampigen Langfeldleuchte mit einer die die Lichtaustrittsöffnung darstellende Gehäuseöffnung verschließenden Abdeckplatte,
- Fig. 2: die Leuchte nach Fig. 1 mit einer Abdeckplatte, die auf beiden Seiten einen eine prismatische Profilierung aufweisenden Randstreifen hat,
- Fig. 3: die Leuchte nach Fig. 2, bei der die Abdeckplatte zusätzlich einen Mittenbereich mit einer prismatischen Profilierung aufweist,
- Fig. 4: die Abdeckplatte der Leuchte nach Fig. 3 mit speziellen Maßangaben,
- Fig. 5 und 6: Teilausschnitte eines Randbereichs der Abdeckplatte mit prismatischer Profilierung nach den Figuren 2 bis 4,
- Fig. 7: einen Teilausschnitt des Mittenbereichs der Abdeckplatte mit prismatischer Profilierung nach den Figuren 3 und 4,
- Fig. 8: die Abdeckplatte nach den Fig. 3 und 4 mit verschiedenen hervorgehobene Prismen markierenden Abschnitten,
- Fig. 9: das in Fig. 8 im Abschnitt a hervorgehobene Prisma, incl. einiger Strahlverläufe,
- Fig.10: das in Fig. 8 im Abschnitt b hervorgehobene Prisma, incl. einiger Strahlverläufe,
- Fig.11: das in Fig. 8 im Abschnitt c hervorgehobene Prisma, incl. einiger Strahlverläufe,
- Fig.12: die Lichtverteilungskurve in der CO- 180°-Ebene der Leuchte nach Fig. 2 und
- Fig.13: die Lichtverteilungskurve in der CO- 180°-Ebene der Leuchte nach Fig. 3.

Die schematisch im Querschnitt dargestellte einlampige Langfeldleuchte nach Fig. 1 weist einen zu einer Symmetrieebene S gehäuse- und spiegelsymmetrischen Aufbau auf. Das eine relativ geringe Höhe aufweisende Gehäuse G hat an der Unterseite eine Gehäuseöffnung GO, die mit einer leicht gewölbten Abdeckplatte A aus transparentem Werkstoff verschlossen ist. Oberhalb der Abdeckplatte A ist die Leuchtstofflampe LL mit ihrer Achse Ax in der Symmetrieebene S angeordnet. Sie hat den Durchmesser D und ist mit ihrer Achse Ax in der Höhe H über der Abdeckplatte A angeordnet. Die Breite B der Gehäuseöffnung GO und damit auch die Breite der Abdeckplatte A ist im Verhältnis zur Höhe H so groß, daß der Abschirmwinkel α, der durch den Tangentenstrahl sT an die Leuchtstofflampe LL durch den linken unteren Randpunkt der Gehäuseöffnung GO zur Horizontalen bestimmt ist, den für viele Anwendungen solcher Leuchten zu fordernden minimalen Wert von 30° unterschreitet. Der Ausleuchtwinkel β zwischen der Senkrechten und dem Tangentenstrahl sT ist dementsprechend zu groß und bedingt damit unerwünschte Blendwirkungen des durch die Gehäuseöffnung GO und die Abdeckplatte A hindurchtretenden Lampenlichts. Wie Fig. 1 noch erkennen läßt, ist innerhalb des Gehäuses G, ebenfalls in zur Symmetrieachse S spiegelbildlicher Anordnung, eine rinnenförmige Reflektoranordnung RR mit konkav gekrümmten Seitenteilen vorgesehen, die den Lichtwirkungsgrad der Leuchte erhöht und das an den Seiten abstrahlende Licht der Leuchtstofflampe LL in Richtung auf die Gehäuseöffnung GO reflektiert.

Der Abschirmwinkel α, der durch die Beziehung
bestimmt ist, erzwingt also gerade bei niedriger Bauweise mit geringer Höhe H der Leuchtstofflampe LL über der Abdeckplatte A Werte, die kleiner sind, als dies die zu fordernde Blendungsbegrenzung zuläßt.

Gemäß der Erfindung läßt sich der Abschirmwinkel α auch bei den Abmessungen der in Fig. 1 dargestellten Leuchte dadurch in vorteilhafter Weise vergrößern, daß bei der in Fig. 2 dargestellten, der Leuchte der Fig. 1 entsprechenden Leuchte die Abdeckplatte A1 zu beiden Seiten auf der Innenseite einen Randbereich 1 bzw. 5 mit einer prismatischen Profilierung aufweist. Die prismatische Profilierung der Randbereiche 1 und 5 weist eine größere Anzahl von unmittelbar aneinander grenzenden, sich parallel zur Achse Ax der Leuchtstofflampe LL erstreckenden Prismen mit kleinem Öffnungswinkel in den Grenzen von 25° bis 60° auf. Die Prismen sind dabei so bemessen, daß ihre der Leuchtstofflampe LL abgewandten Seiten für das Lampenlicht im wesentlichen total reflektierend, während ihre der Leuchtstofflampe LL zugewandten Seiten im wesentlichen lichtbrechend wirksam sind. Wie die von der Lampenachse Ax ausgehenden, auf den linken Randbereich 1 einfallenden Strahlen sa und sb erkennen lassen, werden sie beim Durchgang durch die Abdeckplatte A1 in Richtung nach unten abgelenkt, was zu einem vergrößerten, in Fig. 2 nicht eingezeichneten Abschirmwinkel α führt. Der dritte von der Achse Ax der Leuchtstofflampe LL ausgehende, im Mittenbereich der Abdeckplatte A1 auftreffende Strahl sc tritt praktisch ohne Richtungsänderung durch die Abdeckplatte A1 hindurch nach außen.

In Weiterbildung der Erfindung kann, wie die der Leuchte in Figuren 1 und 2 entsprechende Leuchte in Fig. 3 zeigt, die Abdeckplatte A2 neben den Randbereichen 1 und 5 mit prismatischer Profilierung zusätzlich noch einen Mittenbereich 3 mit prismatischer Profilierung aufweisen. Im Unterschied zur prismatischen Profilierung der Randbereiche 1 und 5 besteht die prismatische Profilierung des Mittenbereiches 3 nur aus wenigen Prismen mit großen Öffnungswinkeln in den Grenzen von 75° bis 125°. Die Prismenstruktur ist dabei so bemessen, daß die Prismenseiten für das Lampenlicht im wesentlichen lichtbrechend wirksam sind. Der auf diesem Mittenbereich 3 auftreffende Strahl sc wird nunmehr von der Mitte weg zur Seite gebrochen, was bedeutet, daß die Leuchtendichte des nach unten durch die Abdeckplatte A2 austretenden Lampenlichts im Bereich der Symmetrieebene S reduziert wird. Hierdurch ergeben sich für den mit der Leuchte ausgeleuchteten Raum in wünschenswerter Weise bessere CRF-Werte.

Im Zusammenhang mit den Figuren 4 bis 11 soll nunmehr noch näher auf die spezielle Bemessung der prismatischen Profilierung der verschiedenen Bereiche der Abdeckplatte A2 nach Fig. 3 eingegangen werden. Fig. 4 zeigt zunächst noch einmal die Abdeckplatte A2, die entweder eben sein kann oder aber eine leichte kreisförmige Krümmung mit einem Krümmungsradius R der, bezogen auf die Breite B der Gehäuseöffnung GO gleich oder größer 2,8 ist. Außer den beiden Randbereichen 1 und 5 und dem Mittenbereich 3 weist die Abdeckplatte A2 zwischen dem Randbereich 1 und dem Mittenbereich 3 einerseits und dem Randbereich 5 und dem Mittenbereich 3 andererseits jeweils einen gleich großen Zwischenbereich 2 bzw. 4 auf, der keine prismatische Profilierung aufweist und das Lampenlicht im wesentlichen ungebrochen nach außen hindurchtreten läßt.

Die Randbereiche 1 und 5 haben die gleich großen Breiten l₁ bzw. l₅. Die Breite l₃ des Mittenbereichs 3 entspricht wenigstens in etwa den Breiten l₁ und l₅ der Randbereiche 1 bzw. 5. Die ebenfalls gleich großen Zwischenbereiche 2 und 4 mit den Breiten l₂ bzw. l₄ sind etwa halb so groß wie die Breiten l₁ und l₅ der Randbereiche 1 bzw. l₅ sowie der Breite l₃ des Mittenbereichs 3. Bei Fortfall des eine prismatische Profilierung aufweisenden Mittenbereichs 3 ergibt sich dann für den hierdurch vergrößerten Zwischenbereich zwischen den Randbereichen 1 und 5 die Breite l₀. Die Breiten l₁ und l₅ der Randbereiche 1 bzw. 5 sowie die Breite l₃ des Mittenbereichs 3 weisen im allgemeinen eine auf die Breite B bezogene Größe in den Grenzen 0,17 bis 0,33 auf. Nach Festlegung der Breite dieser mit einer prismatischen Profilierung versehenen Bereiche ergeben sich dann auch die Breiten l₂ und l₄ der Zwischenbereiche 2 bzw. 4. Für eine optimale Gestaltung der Lichtverteilungskurve LVK1 in der CO- 180°-Ebene nach Fig. 12 für eine Leuchte nach Fig. 2 sowie der Lichtverteilungskurve LVK2 in der CO- 180°-Ebene nach Fig. 13 für eine Leuchte nach Fig. 3 ist es bedeutsam, daß die Prismen bei vorgegebener Stärke hO der Abdeckplatte und vorgegebener gleicher Höhe h der Prismen der Randbereiche 1 und 5 und des Mittenbereichs 3 in bestimmter Weise bemessen sind.

Hinsichtlich der Randbereiche 1 und 5 gilt hierbei, daß die Größe der Öffnungswinkel der Prismen über die Breite l₁ bis l₅ eines Randbereiches 1 bzw. 5 hinweg, beginnend mit dem den größten Öffnungswinkel γ1 + γ2 aufweisenden Prisma jeweils am äußersten Rand der Abdeckplatte A1 bzw. A2 mit 12° / cm abnehmen. Wie die Fig. 5 und 6 in zwei Teilausschnitten des Randbereichs 1 darstellen, haben die beiden, sich in der freien Prismenkante vereinigenden Seitenflächen eines Prismas mit dem von dieser Prismenkante gefällten Lot L unterschiedlich große Neigungswinkel γ1 und γ2.

Fig. 5 zeigt einen Teilausschnitt des Randbereichs 1 in Nähe des Randes der Abdeckplatte A1 bzw. A2 während Fig. 6 einen entsprechenden Teilausschnitt des Randbereichs 1 auf seiten des Mittenbereichs der Abdeckplatte zeigt. In jedem dieser beiden Teilausschnitte ist ein Prisma besonders bezeichnet und zwar in Fig. 5 das mittlere Prisma P4 und in Fig. 6 das Prisma P3 am inneren Rand des Randbereichs 1. Die Neigungswinkel der Prismenseiten γ1 und γ2 eines Prismas, die gemeinsam den Öffnungswinkel des Prismas ergeben, sind so gewählt, daß die Neigungswinkel γ1 der der Leuchtstofflampe LL abgewandten Seite der Prismen mit 10°/cm abnehmen und die Neigungswinkel γ2 der der Leuchtstofflampe LL zugewandten Seiten der Prismen mit 2°/cm abnehmen. Dabei ergibt sich dann eine Abnahme der Öffnungswinkel γ1 + γ2 der Prismen eines Randbereiches 1 bzw. 5, ausgehend vom äußeren Rand dieses Randbereichs hin zum inneren Rand, von 32° bis 54°.

Der Mittenbereich 3 weist lediglich drei Prismen P0, P1 und P2 auf, von denen in Fig. 7 das Mittenprisma P0 und das sich hieran anschließende rechte Prisma P1 dargestellt sind. Das Mittenprisma P0, das ein gleichseitiges Prisma ist und dessen von der freien Prismenkante gefälltes Lot in der Symmetrieebene S liegt, hat einen Öffnungswinkel δ0 von 90°. Das Prisma P1, dem das sich auf der linken Seite an das Mittenprisma P0 anschließende Prisma P2 entspricht, ist ungleichseitig. Die Neigungswinkel δ1 und δ2 der Seiten des Prismas P1 sind entsprechend unterschiedlich groß, wobei der Neigungswinkel δ1 der der Leuchtstofflampe LL zugewandten Seite des Prismas P1 bzw. P2 den größeren Wert aufweist.

In Fig. 8 ist nochmals die Abdeckplatte A2 dargestellt und hierbei in den Abschnitten a und b des rechten Randbereichs 5 und im Abschnitt c des Mittenbereichs 3 Prismen P4 bzw. P3 bzw. P1 markiert, die in den Figuren 9, 10 bzw. 11 im Detail dargestellt sind.

Für das Prisma P4 des Abschnitts a der Darstellung nach Fig. 8 sind in Fig. 9 drei Strahlen sa1, sa2 und sa3 angegeben, die den Strahlengang des Lampenlichts durch das Prisma P4 bzw. die Abdeckplatte A2 verdeutlichen. Entsprechendes gilt hinsichtlich Fig. 10, für das im Abschnitt b bei der Darstellung nach Fig. 8 hervorgehobe Prisma P3. Die drei Strahlen des Lampenlichts sind hier mit sb1, sb2 und sb3 bezeichnet. Wie die Figuren 9 und 10 verdeutlichen, sind die Seiten der Prismen P4 und P3, die der Leuchtstofflampe LL zugewandt sind, für das auf sie auftreffende Lampenlicht lichtbrechend, während ihre der Leuchtstofflampe LL abgewandten Seiten für das Lampenlicht total reflektierend sind. Die das hervorgehobene Prisma P1 im Abschnitt c nach Fig. 8 darstellende Fig. 11 verdeutlicht ebenfalls den Strahlengang des auf den Mittenbereich auftreffenden Lampenlichts in Gestalt der Strahlen sc1, sc2 und sc3. Hier sind beide Prismenseiten, also sowohl die der Leuchtstofflampe LL zugewandte, als auch die der Leuchtstofflampe LL abgewandte Seite für das auftreffende Lampenlicht lichtbrechend mit der Wirkung, daß die hier auftreffende Strahlung nach Durchgang durch das Prisma von der Symmetrieebene S weg abgelenkt wird.

Die Wirkung dieser Ablenkung wird im Vergleich der Lichtverteilungskurven LVK1 und LVK2 nach den Figuren 12 bzw. 13 deutlich. Die Lichtverteilungskurve LVK2 erhält durch den mit einer prismatischen Profilierung versehenen Mittenbereich 3 einen starken Einzug im Mittenbereich um 0°.

Bei einem verwirklichten Ausführungsbeispiel ergeben sich folgende Bemessungen:
B = 92 mm
H = 41,5 mm
h = 5,5 mm
hO = 2 mm
R = 375 mm
l₁ / l₅ = 23 mm
l₂ / l₄ = 11,5 mm
l₃ = 23 mm
Zahl der Prismen (Randbereich 1/5) = 9
Zahl der Prismen (Mittenbereich 3) = 3
Öffnungswinkel δ0 = 90°
Neigungswinkel γ1 = 20° bis 40°
Neigungswinkel γ2 = 10° bis 14°
Öffnungswinkel γ1 + γ2 = 30° bis 54°
Neigungswinkel δ1 = 60°
Neigungswinkel δ2 = 45°
Öffnungswinkel δ1 + δ2 = 105°

## Patentansprüche

1. Leuchte mit einem wannenförmigen Gehäuse (G), das mindestens eine mit ihrer Achse (Ax) in einer Symmetrieebene (S) der Leuchte angeordnete Leuchtstofflampe (LL) und deren Fassung mit Halterung einschließlich sonstiger elektrischer Bauteile sowie eine das Lampenlicht in Richtung auf eine die Lichtaustrittsfläche der Leuchte bildende Gehäuseöffnung (GO) reflektierende Reflektoranordnung (RR) in sich aufnimmt und mit einer eine Profilierung tragenden Abdeckplatte (A bzw. A1, A2) aus transparentem Material, die die Gehäuseöffnung (GO) abdeckend in einem vorgegebenen Abstand (H) von der Achse (Ax) der Leuchtstofflampe (LL), zur Symmetrieebene (S) spiegelsymmetrisch angeordnet und leicht gewölbt ausgebildet ist sowie auf der der Leuchtstofflampe (LL) zugewandten Seite (Innenseite) in Erstreckung der Achse (Ax) der Leuchtstofflampe (LL) auf beiden Seiten einen Randbereich (1, 5) mit einer parallel zur Achse (Ax) der Leuchtstofflampe (LL) verlaufenden prismatischen Profilierung aufweist, **dadurch gekennzeichnet**, daß zur Vergroßerung des durch den Abstand (H) der Leuchtstofflampe (LL) von der Abdeckplatte (A1, A2), die Breite (B) der Lichtaustrittsfläche der Leuchte und den Durchmesser (D) der Leuchtstofflampe (LL) gegebenen Abschirmwinkels (α) die prismatische Profilierung jedes Randbereiches (1, 5) der Abdeckplatte (A1, A2) aus einer ohne Zwischenabstand nebeneinander angeordneten größeren Anzahl von Prismen (P3, P4) gleicher Höhe (h) und kleinen Öffnungswinkeln (γ1 + γ2) in den Grenzen von 25° - 60° besteht, daß die beiden sich in der freien Prismenkante vereinigenden Seitenflächen eines Prismas (P3, P4) mit dem von dieser Prismenkante gefällten Lot (L) unterschiedlich große Neigungswinkel (γ1, γ2) einschließen und daß diese Neigungswinkel (γ1, γ2) so gewählt sind, daß die Seiten der Prismen (P3, P4), die von der Leuchtstofflampe (LL) abgewandt sind, für das Lampenlicht im wesentlichen totalreflektierend, jedoch die Seiten der Prismen (P3, P4), die der Leuchtstofflampe (LL) zugewandt sind, im wesentlichen lichtbrechend wirksam sind.

2. Leuchte nach Anspruch 1,
**dadurch gekennzeichnet,**
daß die Breite (l₁, l₅) der eine prismatische Profilierung aufweisenden beiden Randbereiche (1, 5) der Abdeckplatte (A1, A2) gleich ist und
daß die auf die Breite (B) der Abdeckplatte (A1, A2) bezogene Breite eines Randbereichs (1, 5) in den Grenzen von 0,17 bis 0,33 liegt.

3. Leuchte nach Anspruch 1 oder 2,
**dadurch gekennzeichnet,**
daß die Größe der Öffnungswinkel (γ1 + γ2) der Prismen (P3, P4) über die Breite (l₁, l₅) eines Randbereiches (1, 5) hinweg, beginnend mit dem den größten Öffnungswinkel (γ1 + γ2) aufweisenden Prisma am äußersten Rand der Abdeckplatte (A1, A2), mit 12°/cm abnimmt und zwar derart, daß die Neigungswinkel (γ2) der der Leuchtstofflampe (LL) zugewandten Seiten der Prismen mit 2°/cm und die Neigungswinkel (γ1) der der Leuchtstofflampe (LL) abgewandten Seiten der Prismen mit 10°/cm abnehmen.

4. Leuchte nach einem der vorhergehenden Ansprüche,
**dadurch gekennzeichnet,**
daß die Abdeckplatte (A2) auf der Innenseite in Erstreckung der Achse (Ax) der Leuchtstofflampe (LL) zusätzlich einen Mittenbereich (3) mit einer parallel zur Achse (Ax) der Leuchtstofflampe (LL) verlaufenden prismatischen Profilierung aufweist, daß dessen spiegelbildlich zur Symmetrieebene (S) gestaltete prismatische Profilierung aus wenigen, ohne Zwischenabstand nebeneinander angeordneten Prismen (P0, P1, P2) gleicher Höhe (h) besteht, die große Öffnungswinkel in den Grenzen von 75° bis 125° besitzen und deren beide, sich in der freien Prismenkante vereinigende Seitenflächen für das Lampenlicht im wesentlichen lichtbrechend wirksam sind.

5. Leuchte nach Anspruch 4,
**dadurch gekennzeichnet,**
daß die auf die Breite (B) der Abdeckplatte (A2) bezogene Breite (l₃) des eine prismatische Profilierung aufweisenden Mittenbereich (3) in den Grenzen von 0,17 bis 0,33 liegt.

6. Leuchte nach Anspruch 4 oder 5,
**dadurch gekennzeichnet,**
daß der eine prismatische Profilierung aufweisende Mittenbereich (3) der Abdeckplatte (A2) aus einer ungeraden Anzahl von Prismen (P0, P1, P2) besteht, von denen ein gleichseitiges Mittenprisma (P0) mit seiner freien Prismenkante in der Symmetrieebene (S) liegt und sich zu beiden Seiten, in zur Symmetrieebene (S) spiegelbildlichen Anordnung hieran anschließende weitere Prismen (P1, P2) ungleichseitig derart gestaltet sind,
daß ihre dem Mittenprisma (P0) zugewandten Seitenflächen mit dem von ihrer freien Prismenkante gefällten Lot (L) einen Neigungswinkel (δ1) einschließen, der größer ist als der Neigungswinkel (δ2) ihrer vom Mittenprisma (P0) abgewandten Seitenflächen und
daß die Öffnungswinkel (δ1 + δ2) der weiteren Prismen (P1, P2) größer sind als der Öffnungswinkel (δ0) des Mittenprismas (P0).

7. Leuchte nach einem der Ansprüche 4 bis 6,
**dadurch gekennzeichnet,**
daß der eine prismatische Profilierung aufweisende Mittenbereich (3) der Abdeckplatte (A2) aus drei Prismen (P0, P1, P2) besteht.

8. Leuchte nach einem der vorhergehenden Ansprüche,
**dadurch gekennzeichnet,**
daß die Höhe (h) der Prismen (P0, P1, P2, P3, P4) in den Grenzen von 1 bis 12 mm liegt.

9. Leuchte nach einem der vorhergehenden Ansprüche,
**dadurch gekennzeichnet,**
daß das Verhältnis von Breite (B) der Abdeckplatte (A1, A2) zum Abstand (H) der Achse (Ax) der Leuchtstofflampe (LL) von der Abdeckplatte (A1, A2) in den Grenzen von 1,5 - 3,0 liegt.

10. Leuchte nach einem der vorhergehenden Ansprüche,
**dadurch gekennzeichnet,**
daß die leichte Wölbung der Abdeckplatte (A1, A2) in ihrer Breite (B) eine kreisförmige Krümmung mit einem auf die Breite (B) bezogenen Krümmungsradius (R) ≧ 2,8 ist.

## Claims

1. Luminaire having a trough-shaped housing (G), which accommodates inside itself at least one fluorescent lamp (LL), arranged with its axis (Ax) in a symmetry plane (S) of the luminaire, and its socket with a mount including other electrical components, as well as a reflector arrangement (RR) reflecting the light of the lamp in the direction of a housing opening (GO) forming the light emission area of the luminaire, and having a cover plate (A and A1, A2, respectively), made from transparent material and carrying a profile, which is arranged at a predetermined distance (H) from the axis (Ax) of the fluorescent lamp (LL) in a manner covering the housing opening (GO) and with mirror-image symmetry with respect to the symmetry plane (S) and being slightly domed, as well as having on the side (inside) facing the fluorescent lamp (LL) in the direction of the axis (Ax) of the fluorescent lamp (LL) on the two sides a peripheral area (1, 5) with a prismatic profile which runs parallel to the axis (Ax) of the fluorescent lamp (LL), characterized in that for the purpose of enlarging the screening angle (α), predetermined by the distance (H) of the fluorescent lamp (LL) from the cover plate (A1, A2), the width (B) of the light emission area of the luminaire and the diameter (D) of the fluorescent lamp (LL), the prismatic profile of each peripheral area (1, 5) of the cover plate (A1, A2) consists of a relatively large number of prisms (P3, P4) of equal height (h) and having small opening angles (γ1 + γ2) in the limits of 25° - 60° which are arranged next to each other without any intermediate distance, in that the two side surfaces, which unite in the free prism edge, of a prism (P3, P4) and the perpendicular, dropped by this prism edge, enclose inclination angles (γ1, γ2) of different sizes, and in that these inclination angles (γ1, γ2) are selected in such a manner that those sides of the prisms (P3, P4) which face away from the fluorescent lamp (LL) essentially totally reflect the light of the lamp, the sides, however, of those prisms (P3, P4) which face the fluorescent lamp (LL) essentially refract the light of the lamp.

2. Luminaire according to Claim 1, characterized in that the width (l₁, l₅) of the two peripheral areas (1, 5), having a prismatic profile, of the cover plate (A1, A2) is the same and in that the width of a peripheral area (1, 5) lies, relative to the width (B) of the cover plate (A1, A2), in the limits of 0.17 to 0.33.

3. Luminaire according to Claim 1 or 2, characterized in that the size of the opening angles (γ1 + γ2) of the prisms (P3, P4), over the width (l₁, l₅) of a peripheral area (1, 5) and starting with that prism at the outermost periphery of the cover plate (A1, A2) which has the largest opening angle (γ1 + γ2), decreases at the rate of 12°/cm and, to be specific, in such a manner that the inclination angles (γ2) of the sides, facing the fluorescent lamp (LL), of the prisms decrease at a rate of 2°/cm and the inclination angles (γ1) of the sides, facing away from the fluorescent lamp (LL), of the prisms decrease at a rate of 10°/cm.

4. Luminaire according to one of the preceding claims, characterized in that the cover plate (A2) has on the inside in the direction of the axis (Ax) of the fluorescent lamp (LL) in addition a central area (3) having a prismatic profile which runs parallel to the axis (Ax) of the fluorescent lamp (LL), in that the prismatic profile, designed to be of mirror-image symmetry with respect to the symmetry plane (S), of said central area comprises a few prisms (P0, P1, P2) of equal height (h), which are arranged next to one another without any intermediate distance, which prisms have large opening angles in the limits of 75° to 125° and whose two side surfaces which unite in the free prism edge essentially refract the light of the lamp.

5. Luminaire according to Claim 4, characterized in that the width (l₃) of the central area (3) which has a prismatic profile lies, relative to the width (B) of the cover plate (A2), in the limits of 0.17 to 0.33.

6. Luminaire according to Claim 4 or 5, characterized in that the central area (3), which has a prismatic profile, of the cover plate (A2) comprises an odd number of prisms (P0, P1, P2) of which an equilateral central prism (P0) lies with its free prism edge in the symmetry plane (S) and on both sides, in an arrangement which borders thereon and has mirror-image symmetry with respect to the symmetry plane (S), further prisms (P1, P2) are designed in a scalene manner and such that their side surfaces, facing the central prism (P0), and the perpendicular (L), dropped by their free prism edge, enclose an inclination angle (δ1) which is larger than the inclination angle (δ2) of the side surfaces, facing away from the central prism (P0) of said prisms and that the opening angles (δ1 + δ2) of the further prisms (P1, P2) are larger than the opening angle (δ0) of the central prism (P0).

7. Luminaire according to one of Claims 4 to 6, characterized in that the central area (3), having a prismatic profile, of the cover plate (A2) comprises three prisms (P0, P1, P2).

8. Luminaire according to one of the preceding claims, characterized in that the height (h) of the prisms (P0, P1, P2, P3, P4) lies in the limits of 1 to 12 mm.

9. Luminaire according to one of the preceding claims, characterized in that the ratio of width (B) of the cover plate (A1, A2) to the distance (H) of the axis (Ax) of the fluorescent lamp (LL) from the cover plate (A1, A2) lies in the limits of 1.5 - 3.0.

10. Luminaire according to one of the preceding claims, characterized in that the slight dome of the cover plate (A1, A2) is in its width (B) a circular curve which has a curve radius (R) ≧ 2.8 relative to the width (B).

## Revendications

1. Appareil d'éclairage comportant un boîtier (G) en forme de cuvette, qui possède au moins une lampe luminescente (LL) disposée de telle sorte que son axe (Ax) est situé dans un plan symétrique (S) de l'appareil d'éclairage et qui loge en lui la douille de la lampe avec un système de fixation, y compris d'autres composants électriques ainsi qu'un dispositif formant réflecteur (RR), qui réfléchit la lumière de la lampe en direction d'une ouverture (GO) du boîtier, qui forme la surface de sortie de la lumière de l'appareil d'éclairage, et une plaque de fermeture en matériau transparent (A ou A1,A2), qui porte une partie profilée et est disposée de manière à recouvrir l'ouverture (GO) du boîtier, à une distance prédéterminée (H) de l'axe (Ax) de la lampe luminescente (LL) et est disposée symétriquement par rapport au plan de symétrie (S) et est réalisée avec une forme légèrement cintrée, et comporte des deux côtés, sur le côté (côté intérieur) tourné vers la lampe luminescente (LL), dans le prolongement de l'axe (Ax) de la lampe luminescente (LL), une zone marginale (1,5) possédant un profil prismatique qui est parallèle à l'axe (Ax) de la lampe luminescente (LL), caractérisé par le fait que pour accroître la valeur de l'angle de protection (α), déterminée par la distance (H) entre la lampe luminescente (LL) et la plaque de revêtement (A1,A2), par la largeur (B) de la surface de sortie de la lumière de l'appareil d'éclairage et par le diamètre (D) de la lampe luminescente (LL), le profil prismatique de chaque zone marginale (1,5) de la plaque de revêtement (A1,A2) est constitué par un nombre assez élevé de prismes (P3,P4), qui sont disposés côte-à-côte sans intervalle intercalaire et possèdent une même hauteur (h) et de petits angles d'ouverture (γ1 + γ2) dans les limites de 25°-60°, que les deux surfaces latérales d'un prisme (P3,P4), qui se rejoignent au niveau de l'arête libre du prisme, forment avec la verticale (L) passant par cette arête du prisme, des angles d'inclinaison (γ1, γ2) différents, que ces angles d'inclinaison (γ1,γ2) sont choisis de telle sorte que les côtés des prismes (P3,P4), qui sont tournés à l'opposé de la lampe luminescente (LL), sont essentiellement à réflexion totale pour la lumière de la lampe, mais que les côtés des prismes (P3,P4), qui sont tournés vers la lampe luminescente **(LL), agissent d'une manière essentiellement réfringente pour** la lumière.

2. Appareil d'éclairage suivant la revendication 1, caractérisé par le fait que
les largeurs (l₁,l₅) des deux zones marginales (1,5), qui possèdent un profil prismatique, de la plaque de revêtement (A1,A2), sont égales, et
que le rapport de la largeur d'une zone marginale (1,5) à la largeur (B) de la plaque de revêtement (A1,A2) se situe dans les limites comprises entre 0,17 et 0,33.

3. Appareil d'éclairage suivant la revendication 1 **ou 2, caractérisé par le fait que la valeur de l'angle** d'ouverture (γ1 + γ2) des prismes (P3,P4) diminue à raison de 12°/cm sur la largeur (l₁,l₅) d'une zone marginale (1,5), en commençant par le prisme qui possède l'angle d'ouverture (γ1 + γ2) maximum, sur le bord le plus extérieur de la plaque de revêtement (A1,A2), et ce de telle sorte
que l'angle d'inclinaison (γ2) des prismes des côtés, tournés vers la lampe luminescente (LL), diminue à raison de 2°/cm et que l'angle d'inclinaison (γ) des côtés, tourné à l'opposé de la lampe luminescente (LL), des prismes diminue à raison de 10°/cm.

4. Appareil d'éclairage suivant l'une des revendications précédentes, caractérisé par le fait que la plaque de revêtement (A2) possède en outre, sur le côté intérieur, dans le prolongement de l'axe (Ax) de la lampe luminescente (LL), une zone médiane (3) possédant un profil prismatique qui est sensiblement parallèle à l'axe (Ax) de la lampe luminescente (LL), que son profil prismatique, qui est symétrique par rapport à l'axe de symétrie (S), est constitué par un petit nombre de prismes (P0,P1,P2) qui sont disposés côte-à-côte sans intervalles intercalaires, possèdent une même hauteur (h) et un grand angle d'ouverture dans les limites de 75° à 125°, et dont les deux faces latérales, qui se rejoignent au niveau de l'arête libre du prisme, ont un **effet essentiellement réfringent pour la lumière de la lampe**.

5. Appareil d'éclairage suivant la revendication 4, caractérisé par le fait que le rapport de la largeur (l₃) d'une zone centrale (3) possédant un profil prismatique à la largeur (B) de la plaque de revêtement (A2) se situe dans des limites comprises entre 0,17 et 0,33.

6. Appareil d'éclairage suivant la revendication 4 ou 5, caractérisé par le fait qu'une zone centrale (3), qui possède un profil prismatique, de la plaque de revêtement (A2) est constituée par un nombre impair de prismes (P0, P1, P2), et que l'arête libre d'un prisme central équilatéral **(P0) faisant partie de ces prismes est située dans le plan de** symétrie (S) et que d'autres prismes (P1,P2), qui se raccordent des deux côtés au dispositif symétrique par rapport au plan de symétrie (S), sont agencés avec des côtés inégaux,
que leurs surfaces latérales, tournées vers le prisme central (P0), font, avec la verticale (L) qui passe par l'arête libre de ce prisme, un angle d'inclinaison (δ1) qui est supérieur à l'angle d'inclinaison (δ2) de leurs surfaces latérales tournées à l'opposé du prisme central (P0), et
que les angles d'ouverture (δ1 + δ2) des autres prismes (P1, P2) sont supérieurs à l'angle d'ouverture (δ0) du prisme central (P0).

7. Appareil d'éclairage suivant l'une des revendications 1 à 6, caractérisé par le fait que la zone centrale (3), qui possède un profil prismatique, de la plaque de recouvrement (A2) est formée des trois prismes (P0,P1,P2).

8. Appareil d'éclairage suivant l'une des revendications précédentes, caractérisé par le fait que la hauteur (h) des prismes (PO,P1,P2,P3,P4) se situe dans les limites comprises entre 1 et 12 mm.

9. Appareil d'éclairage suivant l'une des revendications précédentes, caractérisé par le fait que le rapport de la largeur (B) de la plaque de revêtement (A1,A2) à la distance (H) de l'angle (Ax) de la lampe luminescente (LL) par rapport à la plaque de revêtement (A1,A2) se situe dans des limites 1,5-3,0.

10. Appareil d'éclairage suivant l'une des revendications précédentes, caractérisé par le fait que le léger cintrage de la plaque de revêtement (A1,A2), dans le sens de sa largeur (B), possède une courbure circulaire (R) ≧ 2,8 rapporté à la largeur B.
